# EUROPÄISCHE PATENTSCHRIFT

(11) **EP 1 378 919 B1**
(45) Veröffentlichungstag und Bekanntmachung des Hinweises auf die Patenterteilung: **24.10.2012**
(21) Anmeldenummer: 03011195.9
(22) Anmeldetag: 28.05.2003
(51) Int. Cl.: H01B 7/18, H01B 7/08

(54) **Wickelfeder**
Buffer spring
Ressort à enroulement

(30) Priorität: 02.07.2002 DE 10230348
(43) Veröffentlichungstag der Anmeldung: 07.01.2004
(73) Patentinhaber: Valeo Schalter und Sensoren GmbH, 74321 Bietigheim-Bissingen (DE)
(72) Erfinder: Basar, Bozidar, 74252 Massenbachhausen (DE); Haussner, Jürgen, 71672 Marbach (DE)
(74) Vertreter: Pothmann, Karsten

(56) Entgegenhaltungen:
- FR-A- 2 452 769
- FR-A- 2 802 906
- GB-A- 1 304 601
- US-A- 3 700 825

## Beschreibung

Die vorliegende Erfindung betrifft eine Wickelfeder mit einem Flachbandkabel, mit mindestens zwei elektrischen Leitern, wobei die elektrischen Leiter in einer Isolierhülle eingebettet sind und die Isolierhülle einen im Wesentlichen rechteckförmigen Querschnitt aufweist und das Flachbandkabel aufwickelbar ist, so dass zwei der Oberflächen der Isolierhülle aufeinander zu liegen kommen.

Wickelfedern sind für den Einsatz in Kraftfahrzeugen bekannt. Sie dienen dazu, eine zuverlässige elektrische Verbindung zwischen einem sich drehenden Lenkrad und einer relativ zum Kraftfahrzeug ortsfesten Lenkradaufnahme zu schaffen. Der für die elektrische Verbindung verwendete Leiter wird auch als Wickelfeder bezeichnet. Diese Wickelfeder ist spulenförmig in einem Gehäuse zwischen dem Lenkrad und der Lenkradaufnahme aufgewickelt und derart bemessen, dass das Lenkrad in beiden Drehrichtungen einen kompletten Drehweg von mehreren Umdrehungen ausführen kann, ohne dass dieser Drehweg durch die Länge der Wickelfeder begrenzt ist. Solche Anordnungen sind beispielsweise aus der DE 195 34 655 A1 bzw. der DE 198 37 076 A1 bekannt.

Ähnlich aufgebaute elektrische Verbindungsmöglichkeiten sind bekannt. So zeigt die FR 2 802 906 A einen flexiblen elektrischen Leitungsstrang, bei dem benachbarte Wickellagen durch eine formschlüssige Ausgestaltung der Oberflächen des Leitungsstrangs ineinander greifen, um ein gegenseitiges Abrutschen der Wickellagen zu verhindern.

Die FR 2 452 769 A zeigt eine flexible elektrische Flachleitung, bspw. zum Einsatz in einer Aufzuganlage zum Heranführen einer elektrischen Betriebsspannung an eine Fahrstuhlkabine, bei der beide Breitseiten der Flachleitung wabenförmige Rippen aufweist, um die Laufeigenschaften eines Leitungspakets in einem Aufzugsschacht zu verbessern. In einem Querschnitt laufen die wabenförmigen Rippen dabei am freien Ende spitz zu.

Die GB 1 304 601 A zeigt ein elektrisches Flachkabel, das auf einer Oberseite quer oder diagonal zur Laufrichtung der stromführenden Kabel Rippen aufweist, die eine Kühlung eines auftrommelbaren Kabels durch Luftzirkulation herbeiführen. Die Flachkabel dienen zur Stromversorgung von bspw. fahrbaren Kränen.

Die US 3 700 825 A zeigt eine Flachleitung mir einer gitter- oder wabenförmigen Struktur auf der Oberfläche der Kabel. Die Flachleitung weist eine die Flachleitung überdeckende Abschirmung auf, die durch die gitter- oder wabenförmigen Struktur vom Stromleiter beabstandet wird.

Es hat sich herausgestellt, dass beim Betrieb derartiger Wickelfedern Probleme auftreten können, insbesondere wenn die Wickelfeder wechselnden klimatischen Bedingungen ausgesetzt ist. Wird beispielsweise eine kalte Wickelfeder mit wärmerer Umgebungsluft beaufschlagt, kondensiert die Luftfeuchtigkeit an der kalten Oberfläche der Wickelfeder, so dass ein feuchter Belag entsteht. Dieser Belag bewirkt, dass diejenigen Oberflächen der Isolierhülle der Wickelfeder, die durch spiralförmige Aufwicklung aufeinander zu liegen kommen, aneinander haften. Dies hat zur Folge, dass die Wickelfeder überdreht werden kann oder reißt oder dass die Wickelfeder selbst oder Verbindungen zwischen der Wickelfeder und den elektrischen Kontakten am Ende der Wickelfeder unzulässig, insbesondere auf Zug, beansprucht werden.

Ausgehend von dieser Problemstellung ist es Aufgabe der vorliegenden Erfindung, eine Wickelfeder zu schaffen, die einen zuverlässigeren Betrieb unter allen Betriebsbedingungen ermöglicht.

Diese Aufgabe wird erfindungsgemäß mit einer Wickelfeder mit einem Flachbandkabel der eingangs genannten Art dadurch gelöst, dass eine erste Oberfläche (6; 26; 46) eine Oberflächenstruktur aufweist und eine zweite Oberfläche (4; 24; 44) eben ist.

Durch die Oberflächenstruktur sind Hohlräume gebildet, in denen sich die auskondensierte Feuchtigkeit niederschlagen kann. Somit wird erreicht, dass die eingangs genannte Haftwirkung zwischen den Oberflächen der Isolierhülle deutlich reduziert wird.

Die erfindungsgemäße Oberflächenstruktur bewirkt, dass die Oberflächen der Isolierhülle nur in Teilbereichen der Gesamtfläche aufeinander zu liegen kommen. Hierdurch werden auch Kapillarkräfte verringert oder ganz vermieden.

Folglich kann eine Haftwirkung auch nur in diesen Teilbereichen entstehen. Das erfindungsgemäße Flachbandkabel weist also eine erste Oberfläche (Oberseite) mit einer Oberflächenstruktur und eine zweite, ebene Oberfläche (Unterseite) auf.

Für die Gestaltung der Oberflächenstruktur ist es vorteilhaft, dass die Oberfläche uneben ist, und beispielsweise Vertiefungen oder Ausnehmungen aufweist, die in dieser Oberfläche ausgebildet sind. Es ist insbesondere vorteilhaft, dass die Vertiefungen oder Ausnehmungen in Längsrichtung der elektrischen Leiter verlaufen. Dies hat den wesentlichen Vorteil, dass die Wickelfeder mit Hilfe von Extrusionsverfahren hergestellt werden können, wobei die Vertiefungen oder Ausnehmungen Teil des Endlosprofils des Flachbandkabels sind.

In Ausgestaltung der Erfindung können die Vertiefungen oder Ausnehmungen auch trichterförmig oder sphärisch ausgebildet sind. Diese Ausbildungsform hat den Vorteil, dass die Oberflächen der Isolierhülle lediglich in den zwischen den Vertiefungen oder Ausnehmungen gebildeten Randbereichen mit der anliegenden Oberfläche der Isolierhülle in Kontakt kommen. Hierdurch kann die Kontaktfläche stark reduziert werden.

Nach einer weiteren vorteilhaften Ausführungsform der Erfindung sind in der Oberfläche der Isolierhülle Vorsprünge ausgebildet. Auch durch diese Vorsprünge kann die Kontaktfläche zwischen den aufeinander liegenden Oberflächen der Isolierhülle des Flachbandkabels stark reduziert werden. Beispielsweise sind die Vorsprünge in Form von Noppen oder Wülsten gebildet, die im Querschnitt bspw. teilkreisförmig oder prismatisch sein können. Bei Ausbildung der Vorsprünge als Noppen besteht die Kontaktfläche aus denjenigen Bereichen der Noppen, die bezogen auf eine Noppe mittig und somit am meisten erhöht sind.

Bei Ausbildung der Vorsprünge in Form von Wülsten kann das Flachbandkabel mit Hilfe von Extrusionsverfahren hergestellt werden, wenn die Wülste in Längsrichtung der elektrischen Leiter verlaufen. Die Wülste können als Teil der gemeinsamen Isolierhülle mehrerer elektrischer Leiter in die Isolierhülle eingeprägt sein. Es ist auch möglich, dass die Wülste dadurch gebildet werden, dass die elektrischen Leiter jeweils eine eigene elektrische Isolierhülle aufweisen, die in Längsrichtung miteinander verschweißt sind. Bei einer solchen Ausführungsform bildet also ein Teil der Isolierhülle eines elektrischen Leiters einen Wulst.

Weitere vorteilhafte Ausgestaltungen und Einzelheiten der Erfindung sind der folgenden Beschreibung zu entnehmen, in der die Erfindung anhand der in der Zeichnung dargestellten Ausführungsbeispiele näher beschrieben und erläutert ist.

Es zeigen:
- Figur 1: ein Flachbandkabel mit in Längsrichtung der elektrischen Leiter vorgesehenen Vertiefungen;
- Figur 2: ein Flachbandkabel mit sphärischen Vertiefungen;
- Figur 3: ein Flachbandkabel mit noppenförmigen Vorsprüngen gemäß einer ersten Ausführungsform;
- Figur 4: ein Flachbandkabel mit noppenförmigen Vorsprüngen gemäß einer zweiten Ausführungsform; und
- Figur 5: ein Flachbandkabel mit in Längsrichtung der elektrischen Leiter verlaufenden Vorsprüngen in Form von Wülsten.

Das in Figur 1 dargestellte und allgemein mit Bezugszeichen 2 bezeichnete Flachbandkabel ist linkerhand in einer Draufsicht und rechterhand in einem Querschnitt dargestellt. Das Flachbandkabel 2 weist einen im Wesentlichen rechteckförmigen Querschnitt auf, der von einer im Wesentlichen ebenen Unterseite 4, einer unebenen Oberseite 6 sowie einer ersten Berandung 8 und einer zweiten Berandung 10 begrenzt ist. Das Flachbandkabel 2 weist Isoliermaterial 12 auf, dass als Hülle für die in Längsrichtung des Flachbandkabel 2 verlaufenden elektrischen Leiter 14 dient. Im in Figur 1 dargestellten Ausführungsbeispiel sind insgesamt fünf elektrische Leiter dargestellt. In der unebenen Oberseite 6 sind insgesamt drei im Wesentlichen rechteckförmige Vertiefungen 16 eingebracht, die sich in Längsrichtung des Flachbandkabels 2 erstrecken. Die Vertiefungen 16 dienen als Aufnahmeraum für Feuchtigkeit, die sich aufgrund eines Temperaturwechsels aus einem kalten in einen warmen Zustand aus feuchter Umgebungsluft am Flachbandkabel 2 niederschlägt. Dieser feuchte Niederschlag kann in den Vertiefungen 16 aufgenommen werden.

Die unebene Oberseite 6 weist Erhebungsflächen 18 auf, die als Auflagefläche für eine in Figur 1 nicht dargestellte ebene Unterseite 4 des gleichen Flachbandkabels 2 dienen, das in Form einer Schnecke oder Spirale aufgewickelt ist. Durch die gegenüber der auf der Unterseite 4 gebildeten Fläche reduzierte Auflagefläche, die durch die Gesamtheit der Erhebungsflächen 18 gebildet ist, wird der Kontaktbereich zwischen der unebenen Seite 6 einer ersten Wicklung und der ebenen Seite 4 einer zweiten Wicklung verringert, so dass die Haftwirkung, die bei Niederschlag von Feuchtigkeit auf dem Flachbandkabel wirkt, deutlich reduziert wird.

Figur 2 zeigt ein Ausführungsbeispiel eines Flachbandkabels 20, das linkerhand in einer Draufsicht und rechterhand in einem Querschnitt dargestellt ist. Das Flachbandkabel 20 ist begrenzt durch eine ebene Unterseite 24, eine unebene Oberseite 26 sowie erste und zweite Berandungen 28 und 30. Das Flachbandkabel 20 besteht aus Isoliermaterial 32 für in diesem eingebettete elektrische Leiter 34. In der Oberseite 26 des Flachbandkabels 20 sind sphärische Vertiefungen 36 angeordnet, in denen sich niedergeschlagene Feuchtigkeit sammeln kann.

Das in Figur 2 dargestellte Flachbandkabel kommt bei Aufwicklung mit Erhebungsflächen 38 in der Oberseite 26 einer ersten Wicklung mit der Unterseite 24 einer zweiten Wicklung in Kontakt. Die gesamte aus den Erhebungsflächen 38 gebildete Fläche ist gegenüber der an der Unterseite 24 gebildeten Fläche klein. Hierdurch wird die Gefahr verringert, dass das Flachbandkabel 20 bei Niederschlag von Feuchtigkeit an einer benachbarten Wicklung haften bleibt.

In Figur 3 ist ein insgesamt mit 40 bezeichnetes Flachbandkabel linkerhand in einer Draufsicht und rechterhand in einem Querschnitt dargestellt. Das Flachbandkabel 40 weist eine im Wesentlichen ebene Unterseite 44, eine unebene Oberseite 46 sowie eine Berandung 48 bzw. 50 auf. Das Flachbandkabel 40 besteht aus einem Isoliermaterial 52, in das elektrische Leiter 54 eingebettet sind. An der Oberseite 46 des Flachbandkabels 40 sind noppenförmige Vorsprünge oder Erhebungen 56 vorgesehen. Die Noppen 56 weisen einen teilkreisförmigen Querschnitt auf und begrenzen Wasser-Sammelräume 58. In diesen Räumen kann sich das durch Auskondensieren von feuchter Luft gebildete Wasser sammeln, wodurch verhindert wird, dass die Oberseite 46 einer ersten Wicklung des Flachbandkabels 40 an der Unterseite 44 einer benachbarten Wicklung haften bleibt.

Das in Figur 4 dargestellte Flachbandkabel 60 weist einen ähnlichen Aufbau wie das in Figur 3 dargestellte Flachbandkabel 40 auf. Das Flachbandkabel 60 weist jedoch nicht kugelabschnittförmige Noppen 56, sondern wabenförmige Noppen 76 auf. Zwischen den Noppen 76 sind Wasser-Sammelräume 78 ausgebildet.

In Figur 5 ist linkerhand eine Draufsicht und rechterhand ein Querschnitt eines Flachbandkabels 80 dargestellt. Das Flachbandkabel 80 weist insgesamt drei Wülste 96 auf, die in Längsrichtung der elektrischen Leiter 94 des Flachbandkabels 80 verlaufen. Die Wülste 96 haben einen teilkreisförmigen Querschnitt. Zwischen ihnen sind Wassersammelräume 98 ausgebildet, die ebenfalls in Längsrichtung der elektrischen Leiter 94 des Flachbandkabels 80 verlaufen.

Selbstverständlich sind neben den dargestellten Ausführungsbeispielen eine Vielzahl von Gestaltungsmöglichkeiten gegeben, durch die jeweils eine Oberflächenstruktur gebildet sein kann. Es ist selbstverständlich auch denkbar, diese Struktur durch eine Kombination der dargestellten oder weiterer geometrischer Elemente zu bilden. Die gezeigten Ausführungsbeispiele dienen lediglich der Veranschaulichung der erfindungsgemäßen Gestaltung eines Flachbandkabels, diese ist nicht auf die in der Zeichnung dargestellten Ausführungsformen beschränkt.

## Patentansprüche

1. Wickelfeder mit einem Flachbandkabel (2), mit mindestens zwei elektrischen Leitern (14), wobei die elektrischen Leiter (14) in einer Isolierhülle (12) eingebettet sind und die Isolierhülse (12) einen im Wesentlichen rechteckförmigen Querschnitt aufweist und das Flachbandkabels (2) aufwickelbar ist, so dass zwei der Oberflächen (4, 6; 24, 26; 44, 46) der Isolierhülle (12; 32; 52) aufeinander zu liegen kommen, **dadurch gekennzeichnet, dass** eine erste Oberfläche (6; 26; 46) eine Oberflächenstruktur aufweist und eine zweite Oberfläche (4; 24; 44) eben ist.

2. Wickelfeder nach Anspruch 1, **dadurch gekennzeichnet, dass** die erste Oberfläche (6; 26; 46) uneben ist.

3. Wickelfeder nach einem der vorhergehenden Ansprüche, **dadurch gekennzeichnet, dass** in der ersten Oberfläche (6; 26) Vertiefungen oder Ausnehmungen (16; 36) ausgebildet sind.

4. Wickelfeder nach Anspruch 3, **dadurch gekennzeichnet, dass** die Vertiefungen oder Ausnehmungen (6; 16) in Längsrichtung der elektrischen Leiter (14; 34) verlaufen.

5. Wickelfeder nach Anspruch 4 oder 5, **dadurch gekennzeichnet, dass** Vertiefungen oder Ausnehmungen trichterförmig oder sphärisch (36) ausgebildet sind.

6. Wickelfeder nach einem der vorhergehenden Ansprüche, **dadurch gekennzeichnet, dass** in der ersten Oberfläche der Isolierhülle Vorsprünge ausgebildet sind.

7. Wickelfeder nach Anspruch 6, **dadurch gekennzeichnet, dass** die Vorsprünge in Form von Noppen (56, 76) gebildet sind.

8. Wickelfeder nach Anspruch 6 oder 7, **dadurch gekennzeichnet, dass** die Vorsprünge in Form von Wülsten (96) gebildet sind.

9. Wickelfeder nach Anspruch 7 oder 8, **dadurch gekennzeichnet, dass** die Noppen (56, 76) oder Wülste (96) im Querschnitt teilkreisförmig (56, 96) oder prismatisch (76) sind.

10. Wickelfeder nach einem der Ansprüche 7 bis 9, **dadurch gekennzeichnet, dass** die Noppen (56, 76) oder Wülste (96) in Längsrichtung der elektrischen Leiter (54; 94) verlaufen.

## Claims

1. Coil spring with a flat ribbon cable (2), having at least two electrical conductors (14), the electrical conductors (14) being embedded in an insulating sleeve (12), and the insulating sleeve (12) having a substantially rectangular cross section, and it being possible for the flat ribbon cable (2) to be wound up such that two of the surfaces (4, 6; 24, 26; 44, 46) of the insulating sleeve (12 ; 32; 52) come to lie one on top of the other, **characterized in that** a first surface (6; 26; 46) has a surface structure, and a second surface (4; 24; 44) is flat.

2. Coil spring according to Claim 1, **characterized in that** the first surface (6; 26; 46) is uneven.

3. Coil spring according to one of the preceding claims, **characterized in that** depressions or recesses (16; 36) art in the first surface (6; 26).

4. Coil spring according to Claim 3, **characterized in that** the depressions or recesses (16; 36) run in the longitudinal direction of the electrical conductors (14; 34).

5. Coil spring according to Claim 3 or 4, **characterized in that** depressions or recesses have a funnel-shaped or spherical (36) form.

6. Coil spring according to one of the preceding claims, **characterized in that** projections are formed in the first surface of the insulating sleeve.

7. Coil spring according to Claim 6, **characterized in that** the projections are in the form of knobs (56, 76).

8. Coil spring according to Claim 6 or 7, **characterized in that** the projections are in the form of beads (96).

9. Coil spring according to Claim 7 or 8, **characterized in that** the knobs (56, 76) or beads (96) are in the form of part of a circle (56, 96) or have a prismatic form (76) in cross section.

10. Coil spring according to one of Claims 7 to 9, **characterized in that** the knobs (56, 76) or beads (96) run in the longitudinal direction of the electrical conductors (54; 94).

## Revendications

1. Ressort à enroulement pourvu d'un câble plat (2), avec au moins deux conducteurs électriques (14), les conducteurs électriques (14) étant encastrés dans une gaine isolante (12) et la gaine isolante (12) comportant une section transversale prenant pour l'essentiel une forme de rectangle et le câble plat (2) pouvant être enroulé, de sorte que deux des surfaces (4, 6 ; 24, 26 ; 44, 46) de la gaine isolante (12 ; 32 ; 52) sont superposées, **caractérisé en ce qu'**une première surface (6 ; 26 ; 46) comporte une structure superficielle et qu'une deuxième surface (4 ; 24 ; 44) est lisse.

2. Ressort à enroulement selon la revendication 1, **caractérisé en ce que** la première surface (6 ; 26 46) est inégale.

3. Ressort à enroulement selon l'une quelconque des revendications précédentes, **caractérisé en ce que** des renfoncements ou des évidements (16 ; 36) sont réalisés dans la première surface (6 ; 26).

4. Ressort à enroulement selon la revendication 3, **caractérisé en ce que** les renfoncements ou les évidements (16; 36) s'étendent dans le sens de la longueur des conducteurs électriques (14 ; 34).

5. Ressort à enroulement selon la revendication 3 ou 4, **caractérisé en ce que** les renfoncements ou les évidements prennent une forme en entonnoir ou une forme sphérique (36).

6. Ressort à enroulement selon l'une quelconque des revendications précédentes, **caractérisé en ce que** des saillies sont réalisées dans la première surface de la gaine isolante.

7. Ressort à enroulement selon la revendication 6, **caractérisé en ce que** les saillies prennent la forme de picots (56, 76).

8. Ressort à enroulement selon la revendication 6 ou 7, **caractérisé en ce que** les saillies prennent la forme de bourrelets (96).

9. Ressort à enroulement selon la revendication 7 ou 8, **caractérisé en ce que** les picots (56, 76) ou les bourrelets (96) prennent une forme de cercle partiel (56, 96) ou de prisme (76) en section transversale.

10. Ressort à enroulement selon l'une quelconque des revendications 7 à 9, **caractérisé en ce que** les picots (56, 76) ou les bourrelets (96) s'étendent dans le sens de la longueur des conducteurs électriques (54 ; 94).
